# EUROPÄISCHE PATENTSCHRIFT

(11) **EP 0 909 707 B1**
(45) Veröffentlichungstag und Bekanntmachung des Hinweises auf die Patenterteilung: **23.01.2002**
(21) Anmeldenummer: 98118972.3
(22) Anmeldetag: 07.10.1998
(51) Int. Cl.: B65B 19/22, B65B 43/24, B65B 11/08

(54) **Vorrichtung zum Einschlagen von Gruppen von Zigarettenpackungen in Packmaterialzuschnitte**
Apparatus for wrapping groups of cigarette packages in packing blanks
Procédé et dispositif pour emballer des groupes de paquets de cigarettes au moyen de flans

(30) Priorität: 18.10.1997 DE 19746141
(43) Veröffentlichungstag der Anmeldung: 21.04.1999
(73) Patentinhaber: TOPACK Verpackungstechnik GmbH, 21493 Schwarzenbek (DE)
(72) Erfinder: Lembke, Torsten, 23898 Duvensee (DE); Schnabel, Wolfgang, 22113 Osteinbek (DE)

(56) Entgegenhaltungen:
- DE-A- 19 608 967
- GB-A- 847 971

## Beschreibung

Die Erfindung betrifft eine Vorrichtung gemäß dem Oberbegriff des Anspruchs 1.

Unter Gruppen von Zigarettenpackungen sind im vorliegenden Zusammenhang in erster Linie Gruppen von (z. B. zehn) Zigarettenpackungen zu verstehen, die in Kartons, sogenannten Stangen, verpackt werden.

Das Packmaterial liegt in Form von in der Regel bedruckten, steifen Zuschnitten aus Karton, Pappe, festem Papier, Kunststoff oder anderem für die Verpackung geeignetem Material vor.

Zigarettenpackungen, z. B. sogenannte Hartbecherpackungen, werden für gewöhnlich in Gruppen zu zehn Stück angeordnet, die in einen oder mehrere Packmaterialzuschnitte eingehüllt werden. Dadurch ergibt sich eine Großpackung oder ein Gebinde, das auch als Zigarettenstange bezeichnet wird. Als Packmaterial dienen vorgefertigte, meist wenigstens einseitig bedruckte Zuschnitte, die den Längs- und Stirnseiten der Packungsgruppen entsprechende Flächenabschnitte und Verschlußlappen an den Rändern wenigstens einiger der Flächenabschnitte aufweisen. Die Flächenabschnitte des Zuschnitts sind untereinander und zu den Verschlußlappen durch Faltlinien begrenzt, die gewöhnlich vorgeschwächt, vorzugsweise vorgerillt sind, um das Herumfalten um die Packungsgruppen zu erleichtern und definierte Packungskanten zu erhalten. Die Faltlinien entsprechen in ihrer Anordnung am Zuschnitt, ihrem Verlauf und ihren Abmessungen möglichst exakt den Kanten der zu verpackenden Packungsgruppe.

Um eine Packungsgruppe in einen solchen Zuschnitt einzuschlagen, wird sie gegen einen vorgegebenen ersten Flächenabschnitt des Zuschnitts geschoben und dann zusammen mit dem Zuschnitt in eine Aufnahme eines Faltrevolvers oder einer sonstigen Falteinrichtung eingestoßen. Dabei legt sich der Zuschnitt U-förmig um drei Seiten der Packungsgruppe, indem er an den den ersten Flächenabschnitt begrenzenden Faltlinien in Einschlagrichtung umgeknickt wird. In einer oder mehreren folgenden Falteinrichtungen werden die weiteren notwenigen Falt- und Einschlagoperationen durchgeführt.

Das einleitend beschriebene Verfahren und die Vorrichtung sind beispielsweise durch die DE 41 09 713 (entspricht US 5 133 173) bekannt. In dieser Schrift ist ein Stangenpacker dargestellt, bei dem ein in einer Aufnahme bereitgehaltener Packmaterialzuschnitt an zwei Faltlinien vorgeknickt wird, bevor eine Packungsgruppe eingestoßen wird. Das Vorknicken geschieht mit einer Faltspindel oder einem Mundstück, das einen Flächenabschnitt des Zuschnitts entlang der Bewegungsbahn der Packungsgruppen in deren Förderrichtung in ein feststehendes Faltelement hineindrückt. Sobald das Vorknicken des Zuschnitts beendet ist, trifft eine Packungsgruppe mit einer Seitenfläche auf den in dem Faltelement angehaltenen, vorgeknickten Zuschnitt und nimmt ihn unter Herumfaltung um drei Seiten mit in eine folgende Faltstation. Das Auftreffen der Packungsgruppe auf den Zuschnitt verursacht ein erhebliches Geräusch, das insbesondere bei modernen Maschinen mit hoher Produktionsrate störend zum Geräuschpegel der Maschine beiträgt. Das läuft den heutigen Bestrebungen, Geräuschemissionen von Maschinen zu reduzieren oder zu vermeiden, zuwider.

Ein weiteres Verfahren und eine Vorrichtung der eingangs beschriebenen Art zeigt die DE 35 38 264 (entspricht US 4 653 248). Auch bei dem durch diese Schrift bekannten Stangenpacker wird der Zuschnitt zunächst mittels eines bewegten Mundstücks in einen Einstoßkanal mit konvergierenden Wänden im Einlaßbereich hineingedrückt und dabei an bestimmten Faltlinien vorgeknickt, ehe die nächste Packungsgruppe eingeschoben wird. Diese trifft auf den in dem Einstoßkanal bereitgehaltenen Zuschnitt, so daß auch in dieser Maschine zumindest bei hohen Produktionsraten starke Auftreffgeräusche zu erwarten sind.

Auch die DE 196 08 967 A1 zeigt einen Stangenpacker gemäß dem Oberbegriff des Anspruchs 1, bei dem eine Packungsgruppe mit einer ihrer Seitenflächen gegen einen entsprechenden Flächenabschnitt eines in einer Aufnahme positionierten Zuschnitts und weiter unter Mitnahme und Herumfaltung des Zuschnitts in eine anschließende Faltstation geschoben wird. Die Packungsgruppe prallt dabei mit voller Fördergeschwindigkeit gegen den Zuschnitt, was bei hoher Produktionsleistung mit kräftiger Geräuschentwicklung verbunden ist. Um stationäre Schwenkachsen schwenkbare Faltplatten knicken den Zuschnitt vor dem Aufprall der Packungsgruppe an den vorgesehene Faltlinien in Einschlagrichtung vor, wobei sich der Zuschnitt nicht aus der Zuschnittaufnahme herausbewegt. Die GB 847 971 zeigt eine Faltvorrichtung, bei der einzelne Zigarettenlagen einem stationären Faltkanal zugeführt werden . Die Lagen befinden sich in einer Aufnahme, in der sie zu dem Faltkanal gefördert werden. Bevor die Aufnahme den stationären Faltkanal erreicht, nimmt sie einen Zuschnitt mit, den sie mit etwas kleinerer Geschwindigkeit als die Lage in den Faltkanal einbringt. Die schneller bewegte Lage trifft auf den Zuschnitt und fördert diesen weiter in den Faltkanal, während die Aufnahme zurückbewegt wird.

Der Erfindung liegt die Aufgabe zugrunde, eine weitere Vorrichtung der eingangs beschriebenen Art anzugeben. Insbesondere besteht die Aufgabe darin, die Geräuschemission der Maschine zu reduzieren.

Diese Aufgabe wird erfindungsgemäß mit den kennzeichnenden Merkmalen des Anspruchs 1 gelöst.

Bei hohen Produktionsraten ist der Aufprall der Packungsgruppen auf die unbewegt bereitgehaltenen Zuschnitte sehr heftig, wenn er nach dem Stand der Technik mit der vollen, sehr hohen Fördergeschwindigkeit der Packungsgruppen erfolgt. Durch die erfindungsgemäß vorgeschlagene Reduzierung der Relativgeschwindigkeit von Zuschnitt und Artikel wird die Aufprallgeschwindigkeit der Packungsgruppen auf die Zuschnitte herabgesetzt, was zu einer beträchtlichen Entlastung bei der Geräuschemission führt. Gleichzeitig kann die Faltung vorteilhaft in einer Falteinrichtung, vorzugsweise einem Faltrevolver, während dessen Rotation beendet werden.

Fortführungen, bevorzugte Weiterbildungen und vorteilhafte Ausgestaltungen der Erfindung sind in den untergeordneten Ansprüchen enthalten.

Die Weiterbildungen der erfindungsgemäß vorgeschlagenen Vorrichtung gemäß den Ansprüchen 2 bis 6 stellen bevorzugte Mittel zum Herabsetzen der Relativgeschwindigkeit von Zuschnitt und Packungsgruppen bereit. Mit den Vorrichtungsmerkmalen der Ansprüche 7 bis 13 wird die der Reduzierung der Relativgeschwindigkeit dienende Mundstücksbewegung gleichzeitig auch für das Vorknicken des Zuschnitts an vorgegebenen Faltlinien genutzt. Dabei ist vorgesehen, daß die Falteinrichtung auf dem Mundstück oder auf einem das Mundstück tragenden Schlitten angeordnet ist und durch die Bewegung des Mundstücks im Sinne des Umknickens bestimmter Flächenabschnitte des Zuschnitts entlang den vorgesehenen Faltlinien in Einschlagrichtung betätigt wird. Die Ausgestaltung der Faltplatten gemäß Anspruch 11 führt zu einer weiteren Reduzierung der Geräuschemission, und die Ausgestaltungen der Vorrichtung nach den Ansprüchen 12 und 13 ermöglichen es, den Zuschnitt gleichzeitig an allen längslaufenden Faltlinien vorzuknicken.

Die Vorrichtung nach der Erfindung bietet den Vorteil einer deutlichen Geräuschreduzierung beim Einstoßen einer Packungsgruppe in eine Falteinrichtung. Dabei wird nicht nur das Auftreffgeräusch einer Gruppe auf den Zuschnitt, sondern auch das beim Vorknicken durch die Faltplatten entstehende Geräusch erheblich reduziert. Die Maschine gewinnt damit besonders unter den heutigen strengen Anforderungen an die Lärmbegrenzung an Akzeptanz. Durch die gleichzeitige Ausnutzung der die Lärmverminderung bewirkenden Mundstückbewegung für den Vorgang des Vorknickens des Zuschnitts wird eine hohe Produktivität der Maschine gewährleistet, weil zusätzliche Bearbeitungszeit erfordernde zusätzliche Bewegungen nicht vorgesehen sind.

Die Erfindung wird nun anhand der Zeichnung näher erläutert.

Es zeigen:
- Figur 1: eine Seitenansicht eines Ausführungsbeispiels der Vorrichtung nach der Erfindung,
- Figur 2: eine Vorderansicht in Pfeilrichtung II der Figur 1,
- Figur 3: eine Draufsicht auf eine Vorrichtung nach der Erfindung und
- Figur 4: einen vergrößerten Ausschnitt aus der Seitenansicht der Figur 1.

Die als Ausführungsbeispiel der Erfindung in der Zeichnung dargestellte Vorrichtung weist eine Bereitstellungsstation 1 für zu verpackende Gruppen 2 von Zigarettenpackungen, eine Aufnahme 3 zum verarbeitungsgerechten Positionieren eines Zuschnitts 4, einen Faltrevolver 6 mit Taschen 7 zum Aufnehmen aufeinanderfolgender Gruppen 2 und eine von der Bereitstellungsstation 1 durch die Zuschnittaufnahme 3 zum Revolver 6 führende Packungsbahn 8 mit Mitteln 9 zum Bewegen einers Gruppe 2 durch die Packungsbahn auf.

Die zu verpackenden Gruppe 2 sind hier Gruppen von jeweils zehn Zigarettenpackungen 11, die in zwei aufeinanderliegenden Reihen zu je fünf Stück angeordnet sind. In die Bereitstellungsstation 1 gelangen diese Gruppen von Zigarettenpackungen oder auch "Zigarettenstangen" mittels eines Bandförderers 12, der an sich bekannt und in den Figuren 1 und 4 daher nur mit seinem die Artikel tragenden Obertrum dargestellt ist. Als Fördermittel 9 dient ein Schieber, der die Gruppe in Richtung eines Pfeiles 13 entlang der Packungsbahn 8 durch die Zuschnittaufnahme 3 in eine Tasche 7 des Faltrevolvers 6 bewegt und von einer Antriebs- und Steueranordnung 78 angetrieben wird. Diese umfaßt eine von einem nicht dargestellten Motor angetriebene Antriebswelle 16, die über einen Zahnriemen 17 und einen Kurbeltrieb 18 einen an einer Führung 19 in Förderrichtung 13 vor und zurück bewegbaren, den Schieber 9 tragenden Schlitten 14 antreibt.

Die Packungsbahn 8 ist, wie die Figur 4 zeigt, durch eine Gleitfläche 21, der eine Oberführung 22 zugeordnet ist, ein sich an die Gleitfläche 21 anschließendes erstes Mundstück 23 und ein mit dem ersten in Richtung der Packungsbahn fluchtendes zweites Mundstück 24 vorgegeben, das seinerseits mit einer aufnahmebereiten Tasche 7 des Faltrevolvers 6 fluchtet.

Das erste Mundstück 23 ist Bestandteil einer Vorschubeinrichtung 30. Es weist eine obere Führungsplatte 26a und eine untere Führungsplatte 26b auf (Figuren 2 und 4). Diese Führungsplatten 26a und 26b sind seitlich an Haltern 27 befestigt, die auch die seitlichen Begrenzungen des Mundstücks 23 bilden und ihrerseits auf Trägern 28 angebracht sind. Die Träger 28, die Halter 27 und das Mundstück bilden zusammen einen Schlitten, der auf parallel zur Packungsbahn 8 verlaufenden Führungsstangen 29 in Förderrichtung 13 der Gruppen 2 hin und zurück bewegbar ist. Die Träger 28 sind mittels Führungsbuchsen 31 auf den Führungsstangen 29 gelagert und geführt. Die Führungsstangen 29 sind stationär im Maschinenrahmen 32 angeordnet. Der beschriebene Aufbau des Mundstückschlittens und seine im Maschinenrahmen verschiebbare Anordnung sind am besten in der Vorderansicht der Figur 2 und der Draufsicht der Figur 3 zu erkennen. Beide Darstellungen beschränken sich im wesentlichen auf die im Zusammenhang mit der vorliegenden Erfindung wichtigen Bestandteile der Vorrichtung, um deren Aufbau und Wirkungsweise besser hervortreten zu lassen. Da die Vorrichtungsmerkmale auf beiden Seiten spiegelbildlich gleich sind, wurden nur die an einer Seite dargestellten Merkmale mit Bezugszeichen versehen, die für die andere Seite entsprechend gelten. Die Vorschubeinrichtung 30 umfaßt einen das Mundstück 23 bewegenden Antrieb, der am besten in der Seitenansicht der Figuren 1 und 4 zu erkennen ist. Die beidseits der Packungsbahn entlang den Führungsstangen 29 beweglichen Träger 28 sind über Koppeln 33 mit Schwenkarmen 34 verbunden, die fest auf einer Achse 36 sitzen. Die Achse 36 ist, wie die Figuren 2 und 3 zeigen, beidseits im Maschinengestell 32 gelagert. Auf der Achse 36 sitzt ein weiterer Schwenkarm 37, der über eine Koppel 38 mit einem von einer Kurve 39 gesteuerten Winkelhebel 41 verbunden ist. Die Steuerkurve 39 wird von der Antriebswelle 16 angetrieben, die auch die Einschubbewegung des Schiebers 9 antreibt. Durch diese Kopplung können die Bewegungen des Schiebers 9 und des Mundstücks 23 genau aufeinander abgestimmt werden.

Das zweite Mundstück 24 weist eine obere Führung 42a und eine untere Führung 42b auf (Figur 4), zwischen denen die Packungsbahn 8 verläuft, und ist stationär angeordnet. Zwischen dem beweglichen ersten Munstück 23 und dem stationären zweiten Mundstück 24 liegt die Aufnahme 3 für einen Packmaterialzuschnitt 4. Dieser Packmaterialzuschnitt wird in Pfeilrichtung 43 mittels einer Zuführeinrichtung, die in Figur 1 durch zwei Förderwalzen 44 angedeutet ist, in üblicher Weise zugeführt. In der Zuschnittaufnahme 3 wird der Zuschnitt verarbeitungsgerecht positioniert, indem er quer zur Packungsbahn 8 zwischen den Mundstücken 23 und 24 gehalten wird und auf einer Auflage 46 aufliegt, die beidseits im Maschinengestell 32 befestigt ist.

Die auf beiden Seiten der Packungsbahn 8 an den Führungsstangen 29 laufenden Träger 28 tragen außer dem Mundstück 23 auch eine Falteinrichtung 45 mit Faltplatten 47 und 48. Die obere Faltplatte 47 besteht aus zwei Teilplatten 49a und 49b (siehe Figur 2), die auf beiden Seiten der Packungsbahn 8 an als Schwenkarme ausgebildeten Faltplattenträgern 51 befestigt sind. Der Aufbau ist auf beiden Seiten der Packungsbahn spiegelbildlich gleich, so daß die Beschreibung der Anordnung des Faltplattenträgers 51 auf einer Seite für das Verständnis ausreicht. Der Faltplattenträger 51 ist um eine Achse 52 schwenkbar am Mundstückträger 28 angelenkt. Über eine mittels einer Achse 55 am Faltplattenträger 51 angelenkte Koppel 53 ist dieser außerdem mit einer stationären Achse 54 verbunden. Die Schwenkachse 52 des Faltplattenträgers 51 fluchtet dabei mit der stromabwärtigen Längskante 73 der oberen Führungsplatte 26a des Mundstücks 23. Die Anbringung des Faltplattenträgers 51 am beweglichen Mundstückträger 28 und seine Anlenkung an der stationären Achse 54 über die Koppel 53 bewirken, daß der Faltplattenträger 51 und mit diesem zusammen die Faltplatte 47 bei Bewegungen des Mundstücks in Förderrichtung 13 der Artikel entgegen dieser Förderrichtung um die Achse 52 aus der zurückgeklappten Position der Figur 4 über eine geneigte Position entsprechend der Figur 1 in eine Endposition und zurück geschwenkt werden.
Der oberen Faltplatte 47 entsprechend sind Teilplatten 56a und 56b der unteren Faltplatte 48 an Faltplattenträgern 57 befestigt, die um eine Achse 58 schwenkbar ebenfalls an den Mundstückträgern 28 zu beiden Seiten der Packungsbahn angelenkt sind. Die Schwenkachsen 58 der Faltplattenträger 57 fluchten mit der vorderen Längskante 73 der unteren Führungsplatte 26b des Mundstücks 23. Eine mittels einer Achse 60 am Faltplattenträger 57 angelenkte Koppel 59 verbindet den unteren Faltplattenträger 57 mit einer stationären Achse 61. Figur 2 zeigt die stationäre Lagerung 54, die mit dem Träger 28 bewegliche Lagerung 52 sowie die Koppel 53 des oberen Faltplattenträgers 51 und die stationäre Lagerung 61, die mit dem Träger 28 bewegliche Lagerung 58 sowie die Koppel 59 des unteren Faltplattenträgers 57 in Vorderansicht. In der Figur 3 sind die stationäre Lagerung 54, die mit dem Träger 28 bewegliche Lagerung 52 sowie die Koppel 53 des oberen Faltplattenträgers 51 in Draufsicht zu sehen.

Der beschriebene Aufbau der Vorrichtung bewirkt, daß bei einer Drehung der Achse 36 entgegen dem Uhrzeigersinn der Schwenkarm 34 im selben Sinne bewegt wird und dabei die Träger 28 mit dem Mundstück 23 an den Führungsstangen 29 entlang in Förderrichtung 13 bewegt, wobei gleichzeitig die an den Trägern 28 angelenkten Faltplatten 47 und 48 im bzw. entgegen dem Uhrzeigersinn um ihre Achsen 52 bzw. 58 geschwenkt werden. Durch die Bewegung des Schwenkarmes 34 im Uhrzeigersinn erfolgen die Bewegungen des Mundstücks 23 und der Faltplatten 47 und 48 in jeweils entgegengesetzter Richtung.

Die Figur 4 zeigt die Vorrichtung am Beginn eines Arbeitszyklus der Maschine. Zu diesem Zeitpunkt befindet sich das bewegliche Mundstück 23 vollständig stromauf außerhalb der Zuschnittaufnahme 3, und die Faltplatten 47 und 48 sind so weit zurückgeschwenkt, daß sie beide vollständig auf der stromabwärtigen Seite der Aufnahme 3 und eines in der Aufnahme positionierten Zuschnitts 4 liegen. Auf diese Weise wird zwischen den Faltplatten 47 und 48 einerseits und dem beweglichen Mundstück 23 andererseits die Aufnahme 3 geöffnet, in die ein mittels der Förderwalzen 44 zugeführter Zuschnitt eingeführt werden kann, bis er auf dem Anschlag 46 zur Ruhe kommt.
Ein solcher zum Verpacken von Gruppen von Zigarettenpäckchen vorgesehener Packmaterialzuschnitt 4 weist einen ersten Flächenabschnitt 62, beidseits daran anschließend einen zweiten und einen dritten Flächenabschnitt 63 bzw. 64 sowie einen vierten Flächenabschnitt 66 auf. Diese Flächenabschnitte entsprechen in ihrer Größe und Anordnung den Längsseiten der zu verpackenden Gruppen 2. An den dritten Flächenabschnitt 63 des Zuschnitts schließt sich ein Verschlußlappen 67 an. Stirnseitig weist der Zuschnitt Flächenabschnitte 68 und 69 sowie ebenfalls Verschlußlappen 71 auf. Die Flächenabschnitte 62 bis 67 des Zuschnitts sind durch Faltlinien 72a bis 72d voneinander bzw. von dem Verschlußlappen 67 getrennt. Auch die anderen umzufaltenden Flächenabschnitte des Zuschnitts sind durch entsprechende Faltlinien voneinander getrennt. Entlang den Faltlinien kann der Zuschnitt z. B. durch eine Rillung vorgeschwächt sein, um das Falten des Zuschnittes zu erleichtern. In der Figur 2 sind der Zuschnitt, die Flächenabschnitte und die Faltlinien, soweit sie erkennbar sind, strichpunktiert eingezeichnet.

Die Zuschnittaufnahme 3 ist so gestaltet und quer zu der Packungsbahn 8 angeordnet, daß der erste Flächenabschnitt 62 eines in der Aufnahme positionierten Zuschnitts genau in der Bewegungsbahn des zu verpackenden Artikels 2 liegt, so daß sich beim Vorschieben einer Gruppe deren vordere Längsseite exakt an den ersten Flächenabschnitt 62 des Zuschnitts anlegt. Die Faltlinien 72a und 72b, die diesen ersten Flächenabschnitt 62 begrenzen, verlaufen in exakter Übereinstimmung mit den als Faltkanten ausgebildeten längslaufenden Vorderkanten 73 der Führungsplatten 26a und 26b des Mundstücks 23.

Im Betrieb werden am Anfang eines Arbeitszyklus zum Positionieren eines Zuschnittes 4 in der Aufnahme 3 der Vorrichtung gemäß Figur 4 das Mundstück 23 entgegen der Förderrichtung der Gruppen zurückgefahren und gleichzeitig die Faltplattenträger 51 und 57 mit den Faltplatten 47 bzw. 48 zurückgeklappt, so daß die Zuschnittaufnahme für die Zuführung und die Positionierung eines Zuschnitts 4 bereit ist. Der Zuschnitt ruht in der Aufnahme auf der Auflage 46. Der erste Flächenabschnitt 62 des Zuschnitts ist genau vor dem Mundstück 23 positioniert, wobei die diesen Flächenabschnitt begrenzenden Faltlinien 72a und 72b genau vor den Faltkanten 73 der Mundstücksplatten 26a und 26b liegen. Ein entlang der Bewegungsbahn 8 bewegter Gruppen 2 kann sich mit ihrer Vorderseite exakt an diesen Flächenabschnitt 62 anlegen. Diese Situation vor dem Einstoß einer Gruppe 2 in die Packungsbahn 8 ist in der Figur 4 dargestellt.

Sobald die Antriebswelle 16 über den Kurbeltrieb 18 den Schieber 9 in Förderrichtung 13 in Bewegung setzt, wird über die Kurve 39 und den Winkelhebel 41 gleichzeitig auch das Mundstück 23 in Förderrichtung 13 entlang der Packungsbahn 8 bewegt. Dabei kommt es mit seinen Faltkanten 73 an den Faltlinien 72a und 72b, die den ersten Flächenabschnitt 62 begrenzen, in Berührung, bevor die Gruppe 2 die Zuschnittaufnahme und den Zuschnitt erreicht. Das Mundstück bewegt nun den Zuschnitt 4 in Förderrichtung 13 entlang der Packungsbahn 8 aus der Zuschnittaufnahme heraus, wobei gleichzeitig die auf dem Mundstückschlitten angelenkten Faltplattenträger 51 und 57 mit den Faltplatten 47 bzw. 48 bezüglich der Förderrichtung 13 rückwärts schwenken. Die Faltplatten 47 und 48 legen sich dabei an die dem ersten Flächenabschnitt 62 benachbarten Flächenabschnitte 63 bzw. 64 des Zuschnitts 4 an und knicken diese an den Faltlinien 72a bzw. 72b in Einschlagrichtung um. Diese Situation ist in der Figur 1 erkennbar. Da die Faltplatten 47 und 48, wie aus der Figur 2 ersichtlich, jeweils aus Teilplatten 49a und 49b bzw. 56a und 56b bestehen, zwischen denen jeweils eine breite Aussparung 76 bzw. 77 liegt, ist die Geräuschbildung beim Auftreffen der Faltplatten 47 und 48 auf die betreffenden Flächenabschnitte des Zuschnittes 4 gegenüber einer vollflächigen Anlage erheblich reduziert, ohne daß das Vorknicken des Zuschnittes an den Faltlinien 72a und 72b beeinträchtigt wird. Während die Flächenabschnitte 63 und 64 von den Faltplatten 47 und 48 bei der Bewegung des Mundstücks 23 in Förderrichtung 13 in Einschlagrichtung vorgeknickt werden, werden gleichzeitig der Verschlußlappen 67 und der Flächenabschnitt 66 durch die bogenförmig ausgebildeten Rundführungen 74 entgegen ihrer Einschlagrichtung vorgeknickt. Auf diese Weise wird der Zuschnitt an allen längsverlaufenden Faltlinien während der Mundstücksbewegung gleichzeitig vorgeknickt, was den Verpackungsvorgang sehr erleichtert.

Noch während sich das Mundstück 23 in Förderrichtung 13 entlang der Packungsbahn bewegt, wird es von der nachfolgenden Gruppe 2 eingeholt, die sich mit ihrer Vorderseite an den in Förderrichtung bewegten Flächenabschnitt 62 des Zuschnitts 4 anlegt. Durch die gleichzeitige Bewegung des Flächenabschnitts 62 wird die Relativgeschwindigkeit zwischen der schnell bewegten Gruppe 2 und dem Zuschnitt herabgesetzt, wodurch sich eine geringere Geräuschentwicklung beim Aufprall der Gruppe auf den Flächenabschnitt 62 ergibt. Sobald die Gruppe 2 an dem Flächenabschnitt 62 anliegt, endet die Vorwärtsbewegung des Mundstücks 23, und das Mundstück wird in seine Ausgangsposition zurückbewegt. Gleichzeitig wird die Gruppe 2 in der Packungsbahn weiter zum Faltrevolver 6 hin gefördert, wobei sie den Zuschnitt nun mitnimmt, der sich beim Passieren des stationären Mundstücks 24 U-förmig um die Gruppe 2 herumlegt und zusammen mit dieser in die bereitstehende Aufnahmetasche 7 des Faltrevolvers 6 übergeben wird. Mit einem dem Faltrevolver zugeordneten Einschläger 75 wird dann der Flächenabschnitt 66 des Zuschnitts zur Rückseite der Gruppe 2 hin umgeklappt, sobald der Schieber 9 den Artikel freigegeben hat.

Der Aufbau der Vorrichtung und ihre Funktion stellen also die Verringerung der Geräuschemission beim Einschlagen eines Artikels in einen Zuschnitt sicher, wobei in vorteilhafter Weise gleichzeitig das Vorknicken des Zuschnitts an allen längslaufenden Faltlinien erfolgt.

Es wird darauf hingewiesen, daß mit dem Begriff "Relativgeschwindigkeit" in der vorstehenden Beschreibung die Differenz zwischen der Vorschubgeschwindigkeit des Zuschnitts und der Geschwindigkeit der Gruppe beim Aufprall auf den Zuschnitt bezeichnet wird.

## Patentansprüche

1. Vorrichtung zum Einschlagen von Gruppen von Zigarettenpackungen- in insbesondere kartonartige Packmaterialzuschnitte mit einer Aufnahme (3) zum verarbeitungsgerechten Positionieren eines Zuschnitts (4), mit einer die Aufnahme (3) im Bereich eines einer Seitenfläche einer Gruppe (2) entsprechenden ersten Flächenabschnitts (62) eines darin positionierten Zuschnitts (4) kreuzenden Packungsbahn (8) und mit Mitteln (9) zum Fördern einer Gruppe (2) entlang der Packungsbahn (8) gegen den ersten Flächenabschnitt (62) eines in der Aufnahme (3) positionierten Zuschnitts (4) und weiter unter Mitführung und wenigstens dreiseitiger Herumfaltung des Zuschnitts (4) um die Gruppe (2) durch die Zuschnittaufnahme (3) hindurch, **dadurch gekennzeichnet, daß** Mittel (30) zum Herabsetzen der Relativgeschwindigkeit von Gruppe (2) und Zuschnitt (4) mindestens für den Moment des Auftreffens der Gruppe (2) auf den Zuschnitt (4) vorgesehen sind, denen eine Falteinrichtung (6), vorzugsweise ein drehbarer Faltrevolver, nachgeordnet ist.

2. Vorrichtung nach Anspruch 1, **dadurch gekennzeichnet, daß** als Mittel (30) zum Herabsetzen der Relativgeschwindigkeit von Gruppe (2) und Zuschnitt (4) eine in Förderrichtung (13) der Gruppe entlang der Packungsbahn (8) wenigstens teilweise durch die Zuschnittaufnahme (3) hindurch und zurück verfahrbare Vorschubeinrichtung (30) dient, welche während ihrer Vorwärtsbewegung einen in der Aufnahme (3) positionierten Zuschnitt (4) vor und bis zu dem Auftreffen einer in der Packungsbahn (8) folgenden Gruppe (2) der Gruppe in Förderrichtung (13) vorauseilend bewegt.

3. Vorrichtung nach Anspruch 2, **dadurch gekennzeichnet, daß** die Vorschubgeschwindigkeit der Vorschubeinrichtung (30) kleiner als die Fördergeschwindigkeit der Grupppe (2) in der Packungsbahn (8) ist.

4. Vorrichtung nach einem der Ansprüche 1 bis 3, **dadurch gekennzeichnet, daß** als Mittel (30) zum Herabsetzen der Relativgeschwindigkeit von Gruppe (2) und Zuschnitt (4) ein die Gruppe in der Packungsbahn (8) bis zum Auftreffen auf einen Zuschnitt führendes, in Förderrichtung (13) der Gruppen entlang der Packungsbahn vorwärts und zurück durch die Zuschnittaufnahme (3) verfahrbares Mundstück (23, 26a, 26b) vorgesehen ist.

5. Vorrichtung nach Anspruch 4, **dadurch gekennzeichnet, daß** das Mundstück (23, 26a, 26b) an einem entlang parallel zur Packungsbahn (8) verlaufenden Führungen (29) verfahrbaren Schlitten (28) angebracht ist.

6. Vorrichtung nach einem der Ansprüche 1 bis 5, **dadurch gekennzeichnet, daß** zum Fördern der Gruppen (2) in der Packungsbahn (8) ein Einschuborgan (9) vorgesehen ist, und daß eine die Bewegungen der den Zuschnitt (4) bewegenden Vorschubeinrichtung (30) und des Einschuborgans (9) so steuernde Antriebs- und Steueranordnung (78) vorgesehen ist, daß ein in der Packungsbahn (8) geförderte Gruppe (2) die in Förderrichtung (13) bewegte Vorschubeinrichtung (30) überholt.

7. Vorrichtung nach einem der Ansprüche 2 bis 6, **dadurch gekennzeichnet, daß** die Vorschubeinrichtung (30) eine Falteinrichtung (45) mit Mitteln (47, 48) zum Vorknicken eines in der Aufnahme (3) positionierten Zuschnitts (4) an den ersten Flächenabschnitt (62) begrenzenden Faltlinien (72a, 72b) vor dem Auftreffen einer Gruppe (2) auf den Zuschnitt (4) trägt.

8. Vorrichtung nach Anspruch 7, **dadurch gekennzeichnet, daß** die Vorschubeinrichtung (30) als Mundstück (23) mit den Faltlinien (72a, 72b) des ersten Flächenabschnitts (62) eines in der Aufnahme (3) positionierten Zuschnitts (4) übereinstimmenden Faltkanten (73) ausgebildet ist, daß die Falteinrichtung (45) mit dem Mundstück (23) verbunden ist und wenigstens ein Faltorgan (47, 48) aufweist und daß bei der Bewegung des Mundstücks (23) entlang der Packungsbahn (8) das Mundstück und/oder das Faltorgan aus einer ersten Position, in der die Aufnahme zwischen ihnen liegt, in eine zweite Position, in der das Faltorgan das Mundstück über die Faltkanten (73) hinweg rückwärts übergreift, und zurück relativ zueinander bewegbar sind.

9. Vorrichtung nach Anspruch 7 oder 8, **dadurch gekennzeichnet, daß** das Mundstück (23) aus einer die Zuschnittaufnahme (3) freigebenden zurückgezogenen Stellung gegen die vorzuknickenden Faltlinien (72a, 72b) eines in der Aufnahme (3) positionierten Zuschnitts (4) und weiter durch die Aufnahme hindurch und zurück bewegbar ist und daß die Faltorgane als Faltplatten (47, 48) ausgebildet sind, welche seitlich am Mundstück (23) oder an einem das Mundstück tragenden Schlitten (28) angelenkt und rückwärts über die Faltkanten des Mundstücks hinweg schwenkbar sind.

10. Vorrichtung nach Anspruch 9, **dadurch gekennzeichnet, daß** jede Faltplatte (47, 48) eine der Größe eines dem ersten benachbarten zweiten Flächenabschnitts (63, 66) eines in der Aufname (3) positionierten Zuschnitts (4) entsprechende Ausdehnung hat.

11. Vorrichtung nach Anspruch 9 oder 10, **dadurch gekennzeichnet, daß** die Faltplatten (47, 48) in ihrer mit dem Zuschnitt (4) in Kontakt kommenden Anschlagfläche Ausnehmungen (76, 77) aufweisen.

12. Vorrichtung nach einem der Ansprüche 9 bis 11, **dadurch gekennzeichnet, daß** der radial äußere Längsrand der Faltplatten (47, 48) als Faltkante ausgebildet ist, welche im wesentlichen parallel zu einer den zugehörigen Flächenabschnitt (63, 64) eines in der Aufnahme (3) positionierten Zuschnitts (4) außen begrenzenden Faltlinie (72d, 72c) verläuft und entlang einem Schwenkbogen um die Schwenkachse (52, 58) der betreffenden Faltplatte bewegbar ist, und daß dem Schwenkbogen außen benachbart ein Faltelement (74) mit einer dem Schwenkbogen zugewandten Faltkante zugeordnet ist.

13. Vorrichtung nach Anspruch 12, **dadurch gekennzeichnet, daß** jedes Faltelement wenigstens eine, vorzugsweis zwei benachbart zum Schwenkbogen der betreffenden Faltplatte (47, 48) in deren Bewegungsrichtung verlaufende Rundführungen (74) aufweist.

## Claims

1. A device for wrapping batches of cigarette packets, more particularly cardboard-like packaging material blanks, with a holder (3) for positioning a blank (4) appropriately for processing, with a packaging path (8) crossing the holder (3) in the region of a first surface portion (62) of a blank (4) positioned therein which corresponds to a side surface of a batch (2), and with means (9) for conveying a batch (2) along the packaging path (8) towards the first surface portion (62) of a blank (4) positioned in the holder (3), and onward through the blank holder (3), entraining and folding the blank (4) over at least on three sides around the batch (2), **characterised in that** means (30) are provided for reducing the relative speed of the batch (2) and the blank (4) at least for the instant of impact of the batch (2) on the blank (4), a folding device (6), preferably a rotatable revolving folder, being arranged downstream of the said means.

2. A device according to claim 1, **characterised in that** a feed device (30) movable in the conveying direction (13) of the batch along the packaging path (8) at least partially through the blank holder (3) and back serves as means (30) for reducing the relative speed of the batch (2) and the blank (4), which feed device, in the course of its forward movement, moves a blank (4) positioned in the holder (3) prior to and up until the impact of a batch (2) following in the packaging path (8) so that it runs ahead of the batch in the conveying direction (13).

3. A device according to claim 2, **characterised in that** the feed speed of the feed device (30) is less than the conveying speed of the batch (2) in the packaging path (8).

4. A device according to one of claims 1 to 3, **characterised in that** a mouth piece (23, 26a, 26b) guiding the batch in the packaging path (8) up to impact on a blank and movable in the conveying direction (13) of the batches along the packaging path forwards and back through the blank holder (3) is provided as the means (30) for reducing the relative speed of the batch (2) and the blank (4).

5. A device according to claim 4, **characterised in that** the mouth piece (23, 26a, 26b) is attached to a carriage (28) movable along guides (29) extending parallel to the packaging path (8).

6. A device according to one of claims 1 to 5, **characterised in that** an insertion component (9) is provided to convey the batches (2) in the packaging path (8), and **in that** a drive and control arrangement (78) is provided which controls the movements of the feed device (30) moving the blank (4) and the insertion component (9) such that a batch (2) being conveyed in the packaging path (8) overtakes the feed device (30) moved in the conveying direction (13).

7. A device according to one of claims 2 to 6, **characterised in that** the feed device (30) carries a folding device (45) with means (47, 48) for pre-bending a blank (4) positioned in the holder (3) on the fold lines (72a, 72b) defining the first surface portion (62) before the impact of a batch (2) on the blank (4).

8. A device according to claim 7, **characterised in that** the feed device (30) is a mouth piece (23) with folding edges (73) corresponding to the fold lines (72a, 72b) of the first surface portion (62) of a blank (4) positioned in the holder (3), **in that** the folding device (45) is connected to the mouth piece (23) and has at least one folding component (47, 48) and **in that**, as the mouth piece (23) moves along the packaging path (8), the mouth piece and/or the folding component are movable relative to one another from a first position, in which the holder lies between them, into a second position, in which the folding component overlaps the mouth piece rearwardly over the folding edges (73), and back.

9. A device according to claim 7 or 8, **characterised in that** the mouth piece (23) is movable from a retracted position freeing the blank holder (3) towards the fold lines (72a, 72b) to be pre-bent of a blank (4) positioned in the holder (3) and onwards through the holder and back, and **in that** the folding components are folding plates (47, 48) which are pivotally connected laterally to the mouth piece (23) or to a carriage (28) bearing the mouth piece and are pivotable rearwardly over the folding edges of the mouth piece.

10. A device according to claim 9, **characterised in that** each folding plate (47, 48) has an extent corresponding to the size of a second surface portion (63, 66) [sic, recte 63, 64], adjacent to the first, of a blank (4) positioned in the holder (3).

11. A device according to claim 9 or 10, **characterised in that** the folding plates (47, 48) have recesses (76, 77) in their abutment surface coming into contact with the blank (4).

12. A device according to one of claims 9 to 11, **characterised in that** the radially exterior longitudinal edge of the folding plates (47, 48) is a folding edge which extends substantially parallel to a fold line (72d, 72c) externally defining the associated surface portion (63, 64) of a blank (4) positioned in the holder (3) and is movable along a swivel arc around the swivel axis (52, 58) of the relevant folding plate, and **in that** associated with the swivel arc externally adjacent thereto is a folding element (74) with a folding edge directed towards the swivel arc.

13. A device according to claim 12, **characterised in that** each folding element has at least one, preferably two circular guides (74) extending adjacent to the swivel arc of the relevant folding plate (47, 48) in the direction of movement thereof.

## Revendications

1. Appareil pour envelopper des blocs de paquets de cigarettes groupés dans des flans de matériau d'emballage, en particulier du type carton, comportant un réceptacle (3) destiné à positionner convenablement un flan (4) en vue de son façonnage, une voie (8) de passage des paquets qui croise le réceptacle (3) dans la région d'un premier secteur de surface (62), correspondant à une surface latérale d'un bloc (2), d'un flan (4) positionné dedans et des moyens (9) destinés à transporter un bloc (2) le long de la voie (8) de passage des paquets, pour l'amener contre le premier secteur de surface (62) d'un flan (4) positionné dans le réceptacle (3) et, au-delà, à travers le réceptacle (3) du flan, avec entraînement conjoint et repliage du flan (4) autour du bloc (2), sur au moins trois faces, **caractérisé en ce que** sont prévus des moyens (30) pour réduire la vitesse relative du bloc (2) et du flan (4), au moins au moment de l'arrivée du bloc (2) sur le flan (4), moyens en aval desquels est placé un dispositif de pliage (6), de préférence une tourelle rotative de pliage.

2. Appareil selon la revendication 1, **caractérisé en ce qu'**est utilisé comme moyens (30) pour réduire la vitesse relative du bloc (2) et du flan (4), un dispositif d'avancement (30) qui peut être translaté dans la direction de transport (13) du bloc le long de la voie (8) de passage des paquets, au moins partiellement à travers le réceptacle (3) du flan, suivant un mouvement de va-et-vient, et qui, durant son déplacement vers l'avant, imprime à un flan (4) positionné dans le réceptacle (3), avant et jusqu'à l'arrivée à son contact d'un bloc (2) qui le suit dans la voie (8) de passage des paquets, un déplacement en avant du bloc dans la direction de transport (13).

3. Appareil selon la revendication 2, **caractérisé en ce que** la vitesse d'avancement du dispositif d'avancement (30) est plus faible que la vitesse de transport du bloc (2) dans la voie (8) de passage des paquets.

4. Appareil selon l'une des revendications 1 à 3, **caractérisé en ce qu'**est prévue comme moyens (30) pour réduire la vitesse relative du bloc (2) et du flan (4), une bouche (23, 26a, 26b) qui guide le bloc dans la voie (8) de passage des paquets, jusqu'à son arrivée sur un flan, et qui peut être translatée dans la direction de transport (13) des blocs le long de la voie de passage des paquets, vers l'avant et en sens inverse, à travers le réceptacle (3) du flan.

5. Appareil selon la revendication 4, **caractérisé en ce que** la bouche (23, 26a, 26b) est montée sur un chariot (28) déplaçable le long de guides (29) qui s'étendent parallèlement à la voie (8) de passage des paquets.

6. Appareil selon l'une des revendications 1 à 5, **caractérisé en ce qu'**il est prévu un organe pousseur (9) pour le transport des blocs (2) dans la voie (8) de passage des paquets et **en ce qu'**il est prévu un système d'entraînement et de commande (78) qui commande les déplacements du dispositif d'avancement (30), déplaçant le flan (4), et de l'organe pousseur (9) d'une manière telle qu'un bloc (2), transporté dans la voie (8) de passage des paquets, dépasse le dispositif d'avancement (30) déplacé dans la direction de transport (13).

7. Appareil selon l'une des revendications 2 à 6, **caractérisé en ce que** le dispositif d'avancement (30) porte un dispositif de pliage (45) présentant des moyens (47, 48) pour réaliser un pliage préliminaire d'un flan (4), positionné dans le réceptacle (3), au niveau de lignes de pliage (72a, 72b) délimitant le premier secteur de surface (62), avant l'arrivée d'un bloc (2) sur le flan (4).

8. Appareil selon la revendication 7, **caractérisé en ce que** le dispositif d'avancement (30) est réalisé sous forme d'une bouche (23) présentant des arêtes de pliage (73) placées en coïncidence avec les lignes de pliage (72a, 72b) du premier secteur de surface (62) d'un flan (4) positionné dans le réceptacle (3), **en ce que** le dispositif de pliage (45) est relié à la bouche (23) et comporte au moins un organe de pliage (47, 48) et **en ce que**, lors du déplacement de la bouche (23) le long de la voie (8) de passage des paquets, la bouche et/ou l'organe de pliage peuvent être déplacés, l'un par rapport à l'autre, d'une première position, dans laquelle le réceptacle se trouve entre les deux, jusque dans une seconde position, dans laquelle l'organe de pliage se place en arrière au-dessus de la bouche, en s'engageant par-dessus les arêtes de pliage (73), et peuvent être ramenés dans leurs positions de départ.

9. Appareil selon la revendication 7 ou 8, **caractérisé en ce que** la bouche (23) peut, à partir d'une position reculée libérant le réceptacle (3) du flan, être déplacée contre les lignes de pliage (72a, 72b), où doit se faire le pliage préliminaire, d'un flan (4) positionné dans le réceptacle (3) et, au-delà, à travers le réceptacle, et peut être ramenée dans sa position de départ, et **en ce que** les organes de pliage sont réalisés sous forme de plaques de pliage (47, 48), qui sont articulées, par le côté, sur la bouche (23) ou sur un chariot (28) portant la bouche et peuvent pivoter vers l'arrière par-dessus les arêtes de pliage de la bouche.

10. Appareil selon la revendication 9, **caractérisé en ce que** chaque plaque de pliage (47, 48) est d'une étendue correspondant à la taille d'un deuxième secteur de surface (63, 66), adjacent au premier, d'un flan (4) positionné dans le réceptacle (3).

11. Appareil selon la revendication 9 ou 10, **caractérisé en ce que** les plaques de pliage (47, 48) présentent des évidements (76, 77) dans leur surface d'appui venant en contact avec le flan (4).

12. Appareil selon l'une des revendications 9 à 11, **caractérisé en ce que** le bord longitudinal radialement extérieur des plaques de pliage (47, 48) est aménagé sous forme d'une arête de pliage, qui s'étend dans une direction sensiblement parallèle à une ligne de pliage (72d, 72c) délimitant, du côté extérieur, le secteur de surface correspondant (63, 64) d'un flan (4) positionné dans le réceptacle (3) et qui peut être déplacée, le long d'un arc de pivotement, autour de l'axe de pivotement (52, 58) de la plaque de pliage considérée, et **en ce qu'**à l'arc de pivotement est associé, adjacent à ce dernier du côté extérieur, un élément de pliage (74) présentant une arête de pliage tournée vers l'arc de pivotement.

13. Appareil selon la revendication 12, **caractérisé en ce que** chaque élément de pliage comporte au moins un, de préférence deux guides (74) de forme arrondie, qui s'étendent dans des positions adjacentes à l'arc de pivotement de la plaque de pliage considérée (47, 48), dans la direction de déplacement de cette dernière.
